# EUROPÄISCHE PATENTSCHRIFT

(11) **EP 3 611 314 B1**
(45) Veröffentlichungstag und Bekanntmachung des Hinweises auf die Patenterteilung: **26.02.2025**
(21) Anmeldenummer: 18189567.3
(22) Anmeldetag: 17.08.2018
(51) Int. Cl.: E04G 1/15, E04G 5/08, E04G 7/28

(54) **GERÜST MIT UNTERSEITIGEN ÖFFNUNGEN UND/ODER DURCHBRÜCHEN**
SCAFFOLDING WITH OPENINGS AND/OR FEEDTHROUGHS ON THE BOTTOM
ÉCHAFAUDAGE POURVU D'OUVERTURES ET / OU PERFORATIONS SITUÉES SUR LA FACE INFÉRIEURE

(43) Veröffentlichungstag der Anmeldung: 19.02.2020
(73) Patentinhaber: KERO GmbH + Co. KG, 88471 Laupheim (DE)
(72) Erfinder: KEHRLE, Rolf Paul, 88444 Fischbach (DE)
(74) Vertreter: Pfenning, Meinig & Partner mbB

(56) Entgegenhaltungen:
- WO-A1-2014/204283
- US-A- 3 093 216
- US-A- 6 105 723
- US-A1- 2016 108 628

## Beschreibung

Die vorliegende Erfindung betrifft einen Gerüstboden, der als Hohlkastenboden ausgebildet ist. Der Hohlkastenboden wird dabei durch zwei kastenartige Profile gebildet, in die bodenseitig Öffnungen und/oder Durchbrüche eingebracht sind.

Gerüstböden, insbesondere auch Hohlkastenböden (oder synonym Hohlkastenprofilböden) sind seit langer Zeit aus dem Stand der Technik bekannt und stellen mittlerweile bei modular aufgebauten Gerüsten die Standardversion von Gerüstböden dar. Diese Gerüstböden sind zumeist in der Aufsicht auf die Lastfläche rechteckig ausgebildet, wobei an den Stirnseiten (d. h. den kurzen Seiten) zumeist Mittel zur Fixierung des Gerüstbodens an einem zum Aufstellen des Gerüstes vorgesehenen Rahmen angebracht sind. Diese Mittel können beispielsweise als Klammern oder Klemmen ausgebildet sein. In der US6105723 A ist ein Gerüstboden offenbart, der in Form eines Hohlkastenbodens ausgebildet ist.

Problematisch bei den aus dem Stand der Technik bekannten Gerüstböden ist allerdings, dass in die den Hohlkasten bildenden Profile, insbesondere bei längerer Lagerung und/oder im aufgebauten Zustand, Wasser eindringen kann (beispielsweise Regenwasser und/oder Kondenswasser) und dort mangels Abflussmöglichkeit verweilt. Das eingedrungene Wasser kann zur nachhaltigen Schädigung der Gerüstböden beitragen, beispielsweise durch Korrosion, aber auch bei hinreichend niederen Temperaturen durch Gefrieren des Wassers und Bildung von Eis. Es können somit durch Wasser verursachte irreparable Schäden am Gerüstboden auftreten, sodass unter Umständen die Lebensdauer eines entsprechenden Gerüstbodens deutlich eingeschränkt ist.

Die vorliegende Erfindung stellt sich daher die Aufgabe, die aus dem Stand der Technik bekannten Nachteile zu vermeiden.

Diese Aufgabe wird mit einem Gerüstboden mit den Merkmalen des Patentanspruchs 1 gelöst. Die abhängigen Patentansprüche stellen vorteilhafte Weiterbildungen dar.

Die vorliegende Erfindung betrifft somit einen Gerüstboden in Form eines Hohlkastenbodens, der eine oberseitige Lastfläche und unterseitig zwei kastenartige, zueinander beanstandete, eine Höhe des Gerüstbodens bestimmende Profile aufweist. Zudem verfügt der Gerüstboden an zwei gegenüberliegenden Enden der Lastfläche und/oder der Profile angebrachte Mittel zum Einhängen und/oder Befestigen des Gerüstbodens an einem Rahmen. Die Öffnungen und/oder Durchbrüche sind dabei unterseitig in die Profile eingebracht.

Die Lastfläche des Gerüstbodens stellt die Arbeitsfläche des Gerüstbodens dar, d.h. die Fläche, die im installierten Zustand des Gerüstbodens begangen werden kann. Die kastenartigen Profile sind an der Unterseite der Lastfläche angeordnet und schließen einen Hohlraum ein. Die beiden kastenartigen Profile sind beanstandet zueinander und insbesondere an den Außenseiten des Gerüstbodens angeordnet.

Gemäß der vorliegenden Erfindung befinden sich an der Unterseite der Profile nunmehr Öffnungen und/oder Durchbrüche, sodass etwaig sich im Inneren der Profile angesammeltes Wasser aus dem Hohlraum der Profile abfließen kann.

Die Beeinträchtigungen, wie aus dem Stand der Technik bekannt, d.h. Schädigungen durch in den Profilen angesammeltes Wasser, können somit vermieden werden.

Erfindungsgemäß ist die Lastfläche in den Bereichen, in denen unterseitig sich die Profile befinden, durchgehend ausgebildet und weist keine Öffnungen und/oder Durchbrüche auf. Diese Ausführungsform verhindert somit, dass Wasser von oben in die Profile eindringen kann, wodurch das oben diskutierte Problem der Wasserschädigung minimiert werden kann. Im Bereich der Beabstandung der Profile kann die Lastfläche - muss jedoch nicht - Durchbrüche und/oder Öffnungen, beispielsweise in Form eines Riffelblechs etc., aufweisen.

Die unterseitig in den Profilen eingebrachten Öffnungen und/oder Durchbrüche sind dabei unabhängig voneinander rund, oval, schlitzförmig, n-eckig, wobei n eine ganze Zahl von 3-8, insbesondere 4 oder 6 ist.

Weiter bevorzugt ist, dass der Gerüstboden 2-50, bevorzugt 4-20, insbesondere 6-10 Öffnungen und/oder Durchbrüche aufweist.

Ferner ist es von Vorteil, wenn die Öffnungen und/oder Durchbrüche, bezogen auf eine Länge des Gerüstbodens mittig und/oder in gleichmäßigen Abständen angeordnet sind.

Diese Ausführungsform umfasst beispielsweise, dass jeweils pro vorhandenem Profil eine Öffnung bzw. ein Durchbruch vorhanden ist (sodass der Gerüstboden insgesamt 2 Öffnungen bzw. Durchbrüche umfasst), und diese der Länge nach mittig angeordnet sind. Diese Ausführungsform umfasst zudem, dass pro Profil mehrere Durchbrüche angeordnet sein können, die mittig angeordnet sein können, jedoch auch in gleichmäßigen Abständen, bezogen auf die Länge des Gerüstbodens, angeordnet sein können.

Bezogen auf die Breite der jeweiligen Profile kann das Profil jeweils 1-5, bevorzugt 1 bis 3 Öffnungen und/oder Durchbrüche aufweisen.

Vorzugsweise sind Öffnungen und/oder Durchbrüche symmetrisch angeordnet. Dies kann beispielsweise eine spiegelsymmetrische Ausbildung der Öffnungen bzw. Durchbrüche umfassen. Die Symmetrieachse kann z.B. die mittig verlaufende Längsachse und/oder die mittig verlaufende Querachse eines rechteckig ausgebildeten Gerüstbodens darstellen.

Die Öffnungen und/oder Durchbrüche weisen unabhängig voneinander einen maximalen Durchmesser von 2 mm bis 80 mm, bevorzugt 6 mm bis 12 mm auf. Der maximale Durchmesser ist hierbei derjenige Durchmesser, der bei einer Öffnung die maximale Dimensionierung ausbildet. Für den Fall, dass beispielsweise die Öffnungen bzw. Durchbrüche als quadratische Öffnungen ausgebildet sein sollten, wäre der maximale Durchmesser die Diagonale durch das Quadrat.

Gemäß einer weiteren bevorzugten Ausführungsform können die Öffnungen und/oder Durchbrüche als Innengewinde ausgebildet sein oder über einen Gewindeeinsatz verfügen.

Die Öffnungen und/oder Durchbrüche gemäß der vorliegenden Erfindung ermöglichen es beispielsweise, unterseitig am Gerüstboden eine Last zu befestigen. Für den Fall, dass die Öffnungen und/oder Durchbrüche ohne die zuvor beschriebenen Innengewinde oder Gewindeeinsätze ausgebildet sind, kann eine Last beispielsweise durch Befestigen eines Befestigungsmittels an oder in der Öffnung und/ oder dem Durchbruch erfolgen. Dies kann im einfachsten Falle zum Beispiel derart erfolgen, dass ein Haken in die Öffnung und/ oder den Durchbruch eingeführt wird, und mittels des Hakens eine Last an der Unterseite des Gerüstbodens befestigt wird. Bevorzugt erfolgt das Befestigen jedoch derart, dass ein entsprechend ausgebildetes Befestigungsmittel in die Öffnung eingreift und nach Eingriff in die Öffnung dort arretiert werden kann, sodass ein Herausgleiten bzw. Abrutschen der Last verhindert wird.

Für den Fall, dass die vorstehend beschriebenen Öffnungen und/oder Durchbrüche über ein Innengewinde und/oder einen Gewindeeinsatz verfügen, kann das Mittel zur Befestigung der Lasten entsprechend komplementär ausgebildet sein (beispielsweise ein Außengewinde und/oder ein mit dem Gewindeeinsatz kompatibles Gewinde), sodass beispielsweise das Mittel mittels Verschrauben an der Unterseite des Gerüstbodens befestigt werden kann.

Bevorzugt ist der Gerüstboden aus Metall und/oder Kunststoffen, insbesondere aus Metallblech gebildet.

Besonders bevorzugt ist der Gerüstboden einstückig aus Metallblech gebildet. Hierbei sind die Profile z.B. durch Kaltverformung des Metallblechs gebildet.

Für den Fall, dass der Gerüstboden wie vorstehend beschrieben durch Kaltverformung hergestellt wurde, können die Profile, die durch Umformen des Metallblechs entstehen, ein freies Ende aufweisen, das mit der Lastfläche des Gerüstbodens verbunden ist, beispielsweise durch Vernieten oder Verschweißen.

Vorteilhaft ist ferner, dass das Verhältnis der Beabstandung (d.h. des Abstands zwischen den beiden Profilen) zur Gesamtbreite des Gerüstbodens von 0,1-0,9, bevorzugt von 0,2-0,7, besonders bevorzugt von 0,3-0,5 beträgt.

Die vorliegende Erfindung wird anhand der nachfolgenden Figuren näher erläutert, ohne die Erfindung auf die spezifisch dargestellten Details zu beschränken.

Figur 1 zeigt einen erfindungsgemäßen Gerüstboden 1 in Form eines Hohlkastenbodens. Dargestellt ist ein Querschnitt, in dem der prinzipielle Aufbau des Gerüstbodens 1 verdeutlicht wird. Erkennbar ist die oben angeordnete Lastfläche 2, die die Nutzfläche des Gerüstbodens (d.h. die begehbare Arbeitsfläche) darstellt. Der Gerüstboden ist hierbei aus einem einstückigen Metallblech gebildet, das durch Kaltverformung in die entsprechende Form gebracht wird. Unterseitig der Lastfläche 2 sind durch die Umverformung zwei Profile 3 (d.h. die Hohlkästen) ausgebildet. Ein freies Ende 5 des Metallblechs wird dabei durch Umverformen von der Unterseite her zurück an die Lastfläche 2 geführt und kann dort, beispielsweise mittels Nieten 6 mit der Lastfläche 2 verbunden werden. Die Profile 3 sind beabstandet d zueinander angeordnet. Die Profile 3 bestimmen dabei die Höhe h des Gerüstbodens. Die Erfindung sieht nunmehr vor, dass in der Unterseite B der Profile 3 Öffnungen und/oder Durchbrüche

(in Figur 1 nicht dargestellt) eingebracht sind, über die sich im Hohlkasten 3 etwaig angesammeltes Wasser ablaufen kann.

Die Figuren 2 bis 8 zeigen nunmehr spezifische Ausführungsformen der Erfindung, die allesamt auf den prinzipiell in Figur 1 dargestellten Aufbau des Hohlkastenbodens 1 zurückgreifen. Gleiche Bezugszeichen bedeuten hierbei stets gleiche Bauteile, auch wenn diese in der nachfolgenden Figurenbeschreibung nicht jeweils explizit wiederholt werden. Die perspektivische Darstellung in den Figuren 2-8 ist dabei derart gewählt, dass eine Aufsicht auf die Unterseite B des Gerüstbodens 1 (vgl. Figur 1) dargestellt ist.

Figur 2 zeigt nun eine erste Ausgestaltung eines erfindungsgemäßen Gerüstbodens. Erkennbar in Figur 2 sind die beiden beabstandet d zueinander angeordneten Profile 3, die in die Betrachtungsebene hervorragen (vgl. Figur 1).

Erfindungsgemäß sind die Profile hierbei zusätzlich mittels zweier Stege S miteinander verbunden sein, was zur weiteren Stabilität und zur Torsionssteifigkeit des Gerüstbodens beiträgt. Es sind nunmehr insgesamt 4 Öffnungen bzw. Durchbrüche im Bereich der jeweiligen Profile 3 unterseitig in diese eingebracht. Zusätzlich können Öffnungen bzw. Durchbrüche 8 in der Lastfläche 2 eingebracht sein, dies jedoch nur im Bereich der Beabstandung d der Profile 3 zueinander. Im Bereich der Profile 3 selbst weist die Lastfläche 2 keine Durchbrüche und/oder Öffnungen auf. Wie aus Figur 2 ersichtlich ist, sind die Öffnungen bzw. Durchbrüche 4 hierbei als Langlöcher ausgebildet; jedes Profil 3 verfügt hierbei über 3 Öffnungen und oder Durchbrüche 4. Die Durchbrüche und/Öffnungen 4 sind dabei diagonal versetzt zueinander angeordnet.

Figur 3 zeigt eine weitere beispielhafte Ausführungsform eines Gerüstbodens 1 gemäß der vorliegenden Erfindung. Im Unterschied zu der in Figur 2 dargestellten Ausführungsform sind die Durchbrüche und/oder Öffnungen 4 hierbei kreisförmig ausgebildet und mittig am dargestellten Gerüstboden 1 angebracht.

Eine weitere Ausführungsform eines Gerüstbodens gemäß der vorliegenden Erfindung zeigt Figur 4. Die hierbei angeordneten oder eingebrachten Durchbrüche und/oder Öffnungen 4 sind dabei als rechteckige Schlitze ausgebildet und bezüglich ihrer Anordnung im Wesentlichen wie in Figur 4 dargestellt ausgebildet.

Figur 5 zeigt eine weitere Variante eines erfindungsgemäßen Gerüstbodens 1, der über identische Öffnungen und/oder Durchbrüche wie in Figur 4 dargestellt verfügt. Im Unterschied zur Figur 4 sind die Öffnungen und/oder Durchbrüche in Figur 5 auf gleicher Höhe angeordnet.

Bei der Variante gemäß Figur 6 sind die Öffnungen und/oder Durchbrüche 4, verglichen mit den vorhergehenden Ausführungsformen, als relativ große Durchbrüche und oder Öffnungen ausgebildet. Die Öffnungen und/oder Durchbrüche sind dabei kreisrund.

Die Ausführungsform gemäß Figur 7 verfügt lediglich über jeweils eine Öffnung bzw. Durchbruch 4 in den jeweiligen Profilen 3.

Figur 8 zeigt einen vergrößerten Ausschnitt aus einer weiteren Ausführungsform gemäß eines erfindungsgemäßen Hohlkastenbodens 1. Dargestellt ist ein perspektivischer Ausschnitt aus einem einzigen Profil 3. Erkennbar sind drei Durchbrüche bzw. Öffnungen 4, die jeweils über ein darin eingebrachtes Innengewinde 7 verfügen.

## Patentansprüche

1. Gerüstboden (1) in Form eines Hohlkastenbodens, bestehend aus einer oberseitigen Lastfläche (2), unterseitig zwei kastenartigen, zueinander beabstandeten (d) eine Höhe (h) des Gerüstbodens (1) bestimmenden Profilen (3), die mittels zweier Stege (S) verbunden sind, sowie an zwei gegenüberliegenden Enden der Lastfläche (2) und/oder der Profile (3) angebrachten Mitteln zum Einhängen und/oder Befestigen des Gerüstbodens (1) an einem Rahmen, wobei die Profile (3) ein freies Ende (5) aufweisen, das mit der Lastfläche (2) des Gerüstbodens (1) verbunden (6) ist, wobei die Profile mittels zweier Stege (S) verbunden sind, und wobei die Lastfläche (2) im Bereich der unterseitig angeordneten Profile (3) keine Öffnung und/oder Durchbrüche aufweist,
**dadurch gekennzeichnet, dass**
Öffnungen und/oder Durchbrüche (4) unterseitig in die Profile (3) eingebracht sind sodass etwaig sich im Inneren der Profile angesammeltes Wasser aus dem Hohlraum der Profile abfließen kann, und die Lastfläche (2) im Bereich der unterseitig angeordneten Profile (3) durchgehend ausgebildet ist, und die Lastfläche (2) im Bereich der Beabstandung (d) der Profile zueinander Durchbrüche und/oder Öffnungen (8) aufweist.

2. Gerüstboden (1) nach Anspruch 1, **dadurch gekennzeichnet, dass** die Öffnungen und/oder Durchbrüche (4) unabhängig voneinander rund, oval, schlitzförmig, n-eckig, wobei n eine ganze Zahl von 3 bis 8, insbesondere 4 oder 6 ist, sind.

3. Gerüstboden (1) nach einem der vorhergehenden Ansprüche, **dadurch gekennzeichnet, dass** der Gerüstboden (1) 2 bis 50, bevorzugt 4 bis 20, insbesondere 6 bis 10 Öffnungen und/oder Durchbrüche (4) aufweist.

4. Gerüstboden (1) nach einem der vorhergehenden Ansprüche, **dadurch gekennzeichnet, dass** die Öffnungen und/oder Durchbrüche (4), bezogen auf eine Länge des Gerüstbodens mittig und/oder in gleichmäßigen Abständen angeordnet sind.

5. Gerüstboden (1) nach einem der vorhergehenden Ansprüche, **dadurch gekennzeichnet, dass** bezogen auf eine Breite der jeweiligen Profile (3) pro Profil (3) jeweils 1 bis 5, bevorzug 1 bis 3 Öffnungen und/oder Durchbrüche (4) vorhanden sind.

6. Gerüstboden (1) nach einem der vorhergehenden Ansprüche, **dadurch gekennzeichnet, dass** die Öffnungen und/oder Durchbrüche (4) symmetrisch angeordnet sind.

7. Gerüstboden (1) nach einem der vorhergehenden Ansprüche, **dadurch gekennzeichnet, dass** die Öffnungen und/oder Durchbrüche (4) einen maximalen Durchmesser von 2 mm bis 80 mm, bevorzugt 6 mm bis 12 mm aufweisen.

8. Gerüstboden (1) nach einem der vorhergehenden Ansprüche, **dadurch gekennzeichnet, dass** die Öffnungen und/oder Durchbrüche (4) als Innengewinde ausgebildet sind oder über einen Gewindeeinsatz (7) verfügen.

9. Gerüstboden (1) nach einem der vorhergehenden Ansprüche, **dadurch gekennzeichnet, dass** der Gerüstboden (1) aus Metall und/oder Kunststoff, insbesondere aus Metallblech gebildet ist.

10. Gerüstboden (1) nach vorhergehendem Anspruch, **dadurch gekennzeichnet, dass** der Gerüstboden (1) einstückig aus Metallblech gebildet ist uns die Profile (3) durch Kaltverformung des Metallblechs gebildet sind.

11. Gerüstboden (1) nach vorhergehendem Anspruch, **dadurch gekennzeichnet, dass** das freie Ende (5) der Profile (3) mit der Lastfläche (2) des Gerüstbodens (1) vernietet oder verschweißt ist.

12. Gerüstboden (1) nach einem der vorhergehenden Ansprüche, **dadurch gekennzeichnet, dass** das Verhältnis der Beabstandung (d) der beiden Profile (3) zu einer Gesamtbreite des Gerüstbodens von 0,1 bis 0,9, bevorzugt von 0,2 bis 0,7, besonders bevorzugt von 0,3 bis 0,5 beträgt.

## Claims

1. A scaffolding deck (1) in the form of a hollow-box base, consisting of a load surface (2) on the upper side, two box-like mutually spaced (d) profiles (3) determining a height (h) of the scaffolding deck (1) on the underside, which are connected by means of two bars (S), and means for hanging and/or securing the scaffolding deck (1) to a frame, which means are attached to two opposite ends of the load surface (2) and/or the profiles (3), wherein the profiles (3) have a free end (5) which is connected (6) to the load surface (2) of the scaffolding deck (1), wherein the profiles are connected by means of two bars (S), and wherein the load surface (2) has no opening and/or breakthroughs in the region of the profiles (3) arranged on the underside,
**characterized in that**
openings and/or breakthroughs (4) are formed on the underside of the profiles (3) so that any water collecting inside the profiles can drain out of the hollow space of the profiles, and the load surface (2) is configured continuously in the region of the profiles (3) arranged on the underside, and the load surface (2) has breakthroughs and/or openings (8) in the region of the spacing (d) of the profiles from one another.

2. The scaffolding deck (1) according to claim 1, **characterized in that** the openings and/or breakthroughs (4) are, independently of one another, round, oval, slot-shaped, n-angular, where n is an integer from 3 to 8, in particular 4 or 6.

3. The scaffolding deck (1) according to any one of the preceding claims, **characterized in that** the scaffolding deck (1) has 2 to 50, preferably 4 to 20, in particular 6 to 10 openings and/or breakthroughs (4).

4. The scaffolding deck (1) according to any one of the preceding claims, **characterized in that** the openings and/or breakthroughs (4), are arranged in the middle and/or equidistantly relative to a length of the scaffolding deck.

5. The scaffolding deck (1) according to any one of the preceding claims, **characterized in that**, relative to a width of the respective profiles (3), there are 1 to 5, preferably 1 to 3 openings and/or breakthroughs (4) respectively for each profile (3).

6. The scaffolding deck (1) according to any one of the preceding claims, **characterized in that** the openings and/or breakthroughs (4) are arranged symmetrically.

7. The scaffolding deck (1) according to any one of the preceding claims, **characterized in that** the openings and/or breakthroughs (4) have a maximum diameter of 2 mm to 80 mm, preferably 6 mm to 12 mm.

8. The scaffolding deck (1) according to any one of the preceding claims, **characterized in that** the openings and/or breakthroughs (4) are in the form of an internal thread or have a thread insert (7).

9. The scaffolding deck (1) according to any one of the preceding claims, **characterized in that** the scaffolding deck (1) is made of metal and/or plastic, in particular sheet metal.

10. The scaffolding deck (1) according to the preceding claim, **characterized in that** the scaffolding deck (1) is made in one piece from sheet metal and the profiles (3) are formed by cold forming the sheet metal.

11. The scaffolding deck (1) according to the preceding claim, **characterized in that** the free end (5) of the profiles (3) is riveted or welded to the load surface (2) of the scaffolding deck (1).

12. The scaffolding deck (1) according to any one of the preceding claims, **characterized in that** the ratio of the spacing (d) between the two profiles (3) to a total width of the scaffolding deck is from 0.1 to 0.9, preferably from 0.2 to 0.7, particularly preferably from 0.3 to 0.5.

## Revendications

1. Plancher d'échafaudage (1) sous la forme d'un plancher en caisson creux, composé d'une surface de charge supérieure (2), de deux profilés (3) en forme de caisson, espacés l'un de l'autre (d), qui déterminent une hauteur (h) du plancher d'échafaudage (1), qui sont reliés au moyen de deux entretoises (S), ainsi que de moyens d'accrochage et/ou de fixation du plancher d'échafaudage (1) à un cadre, fixés à deux extrémités opposées de la surface de charge (2) et/ou des profilés (3), dans lequel les profilés (3) présentent une extrémité libre (5) qui est reliée (6) à la surface de charge (2) du plancher d'échafaudage (1), dans lequel les profilés sont reliés au moyen de deux entretoises (S), et dans lequel la surface de charge (2) ne présente aucune ouverture et/ou perforation dans la zone des profilés (3) agencés sur le côté inférieur,
**caractérisé en ce que**
des ouvertures et/ou des perforations (4) sont ménagées sur le côté inférieur dans les profilés (3) afin que l'eau éventuellement accumulée à l'intérieur des profilés puisse s'écouler hors de la cavité des profilés, et la surface de charge (2) est formée de manière continue dans la zone des profilés (3) agencés sur le côté inférieur, et la surface de charge (2) présente des perforations et/ou ouvertures (8) dans la zone de l'espacement (d) des profilés les uns par rapport aux autres.

2. Plancher d'échafaudage (1) selon la revendication 1, **caractérisé en ce que** les ouvertures et/ou perforations (4) sont, indépendamment les unes des autres, rondes, ovales, en forme de fente, à n angles, dans lequel n est un nombre entier de 3 à 8, en particulier de 4 ou 6.

3. Plancher d'échafaudage (1) selon l'une quelconque des revendications précédentes, **caractérisé en ce que** le plancher d'échafaudage (1) présente de 2 à 50, de préférence de 4 à 20, en particulier de 6 à 10 ouvertures et/ou perforations (4).

4. Plancher d'échafaudage (1) selon l'une quelconque des revendications précédentes, **caractérisé en ce que** les ouvertures et/ou perforations (4), par rapport à une longueur du plancher d'échafaudage, sont disposées au centre et/ou à des intervalles réguliers.

5. Plancher d'échafaudage (1) selon l'une quelconque des revendications précédentes, **caractérisé en ce que**, par rapport à une largeur des profilés (3) respectifs, 1 à 5, de préférence 1 à 3 ouvertures et/ou passages (4) sont prévues par profilé (3).

6. Plancher d'échafaudage (1) selon l'une quelconque des revendications précédentes, **caractérisé en ce que** les ouvertures et/ou perforations (4) sont agencées de manière symétrique.

7. Plancher d'échafaudage (1) selon l'une quelconque des revendications précédentes, **caractérisé en ce que** les ouvertures et/ou perforations (4) présentent un diamètre maximum de 2 mm à 80 mm, de préférence de 6 mm à 12 mm.

8. Plancher d'échafaudage (1) selon l'une quelconque des revendications précédentes, **caractérisé en ce que** les ouvertures et/ou perforations (4) sont réalisées sous la forme d'un filetage intérieur ou disposent d'un insert fileté (7).

9. Plancher d'échafaudage (1) selon l'une quelconque des revendications précédentes, **caractérisé en ce que** le plancher d'échafaudage (1) est constitué de métal et/ou de matière plastique, en particulier de tôle métallique.

10. Plancher d'échafaudage (1) selon la revendication précédente, **caractérisé en ce que** le plancher d'échafaudage (1) est formé d'une seule pièce à partir d'une tôle métallique, et les profilés (3) sont formés par déformation à froid de la tôle métallique.

11. Plancher d'échafaudage (1) selon la revendication précédente, **caractérisé en ce que** l'extrémité libre (5) des profilés (3) est rivetée ou soudée à la surface de charge (2) du plancher d'échafaudage (1).

12. Plancher d'échafaudage (1) selon l'une quelconque des revendications précédentes, **caractérisé en ce que** le rapport de l'espacement (d) des deux profilés (3) à une largeur totale du plancher d'échafaudage est de 0,1 à 0,9, de préférence de 0,2 à 0,7, de manière particulièrement préférée de 0,3 à 0,5.
